# DEMANDE DE BREVET EUROPEEN

(11) **EP 4 703 318 A1**
(43) Date de publication de la demande: **04.03.2026**
(21) Numéro de dépôt: 25198606.3
(22) Date de dépôt: 28.08.2025
(51) Int. Cl.: B66F 7/06, B66F 7/28

(54) **TABLE ELEVATRICE POUR LA REPARATION ET/OU LA MAINTENANCE ET/OU LE CONTROLE D' ENGIN ROULANT**

(30) Priorité: 02.09.2024 FR 2409341
(71) Demandeur: Marolotest, 49300 Cholet (FR)
(72) Inventeur: GIRARD, Raphaël, 49230 SEVREMOINE (FR); FRENEAU, Manuel, 44300 NANTES (FR)
(74) Mandataire: Ipsilon

(57) **Abrégé**

Table (1) élévatrice comprenant un châssis, des roues, deux plateaux (2) coplanaires parallèles, deux dispositifs (5) d'élévation associés chacun à un plateau (2) pour un déplacement en montée et en descente desdits plateaux (2) et une unité (6) de pilotage, ladite unité (6) de pilotage étant configurée pour commander un fonctionnement en synchronisme des dispositifs (5) d'élévation, chaque plateau (2) se développant longitudinalement entre deux bords dits respectivement avant (7) et arrière (8) dudit plateau (2) et la table (1) élévatrice comprenant, pour chaque plateau (2), deux extensions (9) du plateau (2) couplables à pivotement l'une, au bord avant (7), l'autre, au bord arrière (8) du plateau (2). Chaque plateau (2) est formé d'éléments (10, 11, 12) de plateau montés à emboîtement coulissant pour former un plateau (2) dit télescopique réglable en longueur.

## Description

La présente invention concerne une table élévatrice pour la réparation et/ou la maintenance et/ou le contrôle d'engin roulant.

Elle concerne en particulier une table élévatrice pour la réparation et/ou la maintenance et/ou le contrôle d'engin roulant comprenant un châssis et des roues de déplacement au sol du châssis, ladite table comprenant deux plateaux coplanaires parallèles présentant chacun une face du dessus et une face du dessous, deux dispositifs d'élévation associés chacun à un plateau pour un déplacement en montée et en descente desdits plateaux et une unité de pilotage, ladite unité de pilotage étant configurée pour commander un fonctionnement en synchronisme des dispositifs d'élévation, chaque plateau se développant longitudinalement entre deux bords dits respectivement avant et arrière dudit plateau et la table élévatrice comprenant, pour chaque plateau, deux extensions du plateau couplables à pivotement l'une, au bord avant , l'autre, au bord arrière du plateau.

Des tables telles que décrites ci-dessus existent et sont, à ce jour, utilisées exclusivement pour des engins roulants à quatre roues. Aujourd'hui, la législation impose un contrôle technique pour les engins roulants dits légers à 2 ou 3 roues comme pour les véhicules à 4 roues. Les entreprises spécialisées dans le contrôle technique sont confrontées à la difficulté d'être équipées pour recevoir un grand nombre de type d'engins, en particulier d'engins à deux ou trois ou quatre roues. Ces entreprises sont à la recherche de matériel polyvalent.

Un but de l'invention est de proposer une table élévatrice dont la conception permet l'élévation d'un grand nombre de type d'engins sans nuire à la simplicité de la table.

A cet effet, l'invention a pour objet une table élévatrice pour la réparation et/ou la maintenance et/ou le contrôle d'engin roulant comprenant un châssis et des roues de déplacement au sol du châssis, ladite table comprenant deux plateaux coplanaires parallèles présentant chacun une face du dessus et une face du dessous, deux dispositifs d'élévation associés chacun à un plateau pour un déplacement en montée et en descente desdits plateaux et une unité de pilotage, ladite unité de pilotage étant configurée pour commander un fonctionnement en synchronisme des dispositifs d'élévation, chaque plateau se développant longitudinalement entre deux bords dits respectivement avant et arrière dudit plateau et la table élévatrice comprenant, pour chaque plateau, deux extensions du plateau couplables à pivotement l'une, au bord avant, l'autre, au bord arrière du plateau, caractérisée en ce que chaque plateau est formé d'éléments de plateau montés à emboîtement coulissant pour former un plateau dit télescopique réglable en longueur.

La table est une table polyvalente apte à permettre l'élévation d'engin roulant par prise sous châssis ou sous roues dudit engin. Il en résulte la possibilité d'une élévation d'engins de deux à quatre roues. La présence de plateaux extensibles combinés à des extensions desdits plateaux permet une adaptation à un grand nombre d'engins roulants. Cette conception peut permettre aux extensions de remplir en sus de la fonction d'extension la fonction de rampe d'accès au plateau.

Selon un mode de réalisation de l'invention, les éléments de plateau d'un plateau comprennent un élément de plateau dit central et deux éléments de plateaux dits respectivement avant et arrière aptes à s'étendre chacun au moins partiellement de part et de d'autre de l'élément de plateau central et couplés chacun à emboîtement coulissant à l'élément de plateau central.

Selon un mode de réalisation de l'invention, l'élément de plateau central est stationnaire et les éléments de plateau avant et arrière sont montés indépendants en déplacement. Grâce au fait que les éléments de plateau avant et arrière sont montés indépendants en déplacement, il en résulte un grand nombre de configurations du plateau de table.

Selon un mode de réalisation de l'invention, chaque élément de plateau avant, ou respectivement arrière, couplé à emboîtement coulissant à l'élément de plateau central, et monté mobile par rapport à l'élément de plateau central entre deux positions extrêmes correspondant, l'une, à une position écartée dudit élément de plateau central, l'autre, à une position rapprochée dudit élément de plateau central dans laquelle il est disposé à recouvrement de l'élément de plateau central, est équipé d'au moins un organe de verrouillage dans chacune desdites positions extrêmes.

Selon un mode de réalisation de l'invention, le ou au moins l'un des organes de verrouillage dudit élément de plateau avant, ou respectivement arrière, dans l'une des positions extrêmes est un crochet pivotant, le ou au moins l'un des organes de verrouillage dudit élément de plateau avant, ou respectivement arrière, dans l'autre des positions extrêmes est un crochet pivotant , et lesdits organes de verrouillage de l'élément de plateau avant, ou respectivement arrière, sont configurés pour coopérer avec un organe de verrouillage complémentaire commun porté par l'élément de plateau central. Le ou chaque crochet pivotant est monté mobile à pivotement autour d'un axe perpendiculaire à l'axe longitudinal de la table

Selon un mode de réalisation de l'invention, le crochet pivotant formant le ou un organe de verrouillage de l'élément de plateau avant, ou respectivement arrière, dans l'une des positions extrêmes forme l'organe de verrouillage de l'élément de plateau avant, ou respectivement arrière, dans l'autre des positions extrêmes.

Selon un mode de réalisation de l'invention, l'organe de verrouillage complémentaire commun porté par l'élément de plateau central est un pion s'étendant en saillie d'un bord longitudinal dudit élément de plateau central.

Selon un mode de réalisation de l'invention, chaque extension est montée mobile à pivotement entre une position déployée, dans laquelle elle forme, avec la face du dessus du plateau, un angle voisin de 180°, et une position repliée, dans laquelle elle forme, avec la face du dessous du plateau, un angle compris entre 90° et 175°, et ladite table comprend, pour chaque extension, un système déverrouillable de verrouillage de ladite extension au moins en position déployée.

Selon un mode de réalisation de l'invention, le système déverrouillable de verrouillage d'au moins l'une des extensions comprend deux jambes de force parallèles montées à l'une de leurs extrémités à pivotement sur le plateau autour d'un axe transversal audit plateau, lesdites jambes de force étant reliées à leurs extrémités opposées par une barre de liaison apte à venir en configuration verrouillée dudit système en appui contre une butée ménagée sur une face dite du dessous de l'extension.

Selon un mode de réalisation de l'invention, ladite table comprend deux rampes d'accès couplables chacune à pivotement à l'une des extensions, chaque rampe s'étendant, à l'état couplé à une extension, le long d'un bord de l'extension opposé au bord de l'extension jouxtant l'un des bords du plateau.

Selon un mode de réalisation de l'invention, chaque rampe d'accès est équipée d'au moins une butée anti-renversement s'étendant au moins partiellement en saillie de la surface de réception d'un engin roulant formé par l'ensemble plateau/extensions/rampes dans au moins l'une des positions angulaires aptes à être prise par la rampe pour former un obstacle au déplacement de l'engin sur ladite surface.

Selon un mode de réalisation de l'invention, le dispositif d'élévation d'un plateau comprend une embase , une ou plusieurs paires de ciseaux parallèles portés par ladite embase et s'étendant entre l'embase et l'élément de plateau central et au moins un actionneur, chaque ciseau comprend deux bras en X couplés à pivotement autour d'un axe orthogonal au plan du X, l'un des bras de l'un des X et le bras en regard de l'autre des X de la ou d'au moins l'une des paires de ciseaux sont reliés par une entretoise et l'une des extrémités des bras des ciseaux de la paire de ciseaux couplés à l'élément de plateau central est montée mobile à coulissement le long de l'élément de plateau central suivant une direction parallèle au plan support formé par ledit plateau.

Selon un mode de réalisation de l'invention, la table comprend au moins un étau de roue couplable de manière amovible à l'élément de plateau avant ou respectivement arrière.

Selon un mode de réalisation de l'invention, les plateaux parallèles sont écartés l'un de l'autre d'une distance au moins égale à 500 mm et la distance entre les bords longitudinaux les plus éloignés dits externes des plateaux est au plus égale à 2500 mm.

### Brève description des dessins

L'invention sera bien comprise à la lecture de la description suivante d'exemples de réalisation, en référence aux dessins annexés dans lesquels :
[Fig. 1] représente une vue en perspective d'une table élévatrice conforme à l'invention en position de plus petite longueur du plateau et non verrouillée des extensions, la table étant en position basse du plateau ;
[Fig. 2] représente une vue en perspective d'une table élévatrice conforme à l'invention en position de plus petite longueur du plateau et verrouillée des extensions en position déployée, la table étant en position basse du plateau ;
[Fig. 3] représente une vue en perspective d'une table élévatrice conforme à l'invention en position de longueur intermédiaire du plateau et non verrouillée des extensions avec deux étaux de roue, la table étant en position basse du plateau et supportant un engin à deux roues ;
[Fig. 4] représente une vue en perspective d'une table élévatrice conforme à l'invention en position de plus grande longueur du plateau et non verrouillée des extensions, la table étant en position basse du plateau ;
[Fig. 5] représente une vue en perspective d'une table élévatrice conforme à l'invention en position de plus grande longueur du plateau et verrouillée des extensions en position déployée, la table équipée de rampes étant en position basse du plateau ;
[Fig. 6] représente une vue en perspective d'une table élévatrice conforme à l'invention en position de plus grande longueur du plateau et verrouillée des extensions en position déployée, la table équipée de rampes et d'un élément rapporté étant en position basse du plateau et supportant un engin à trois roues ;
[Fig. 7] représente une vue en perspective d'une table élévatrice conforme à l'invention en position de plus grande longueur du plateau et verrouillée des extensions en position déployée, la table équipée de rampes et d'un élément rapporté étant en position haute du plateau ;
[Fig. 8] représente une vue en perspective d'une table élévatrice conforme à l'invention en position de longueur intermédiaire du plateau et déverrouillée des extensions, la table étant en position haute du plateau et supportant un engin à quatre roues par une prise sous châssis ;
[Fig. 9] représente une vue en perspective d'une table élévatrice conforme à l'invention en position de plus petite longueur du plateau et verrouillée des extensions en position déployée, la table étant en position haute du plateau ;
[Fig. 10] représente une vue en coupe de l'ensemble plateau/extensions/rampes d'une table élévatrice conforme à l'invention ;
[Fig. 11] représente des vues de face de l'ensemble plateau/extensions d'une table élévatrice conforme à l'invention au cours de l'extension en longueur du plateau avec une vue de détail d'un organe de verrouillage d'un élément de plateau en position extrême ;
[Fig. 12] représente des vues partielles en perspective d'une extrémité de la table pour illustrer le passage d'une extension de la position repliée à la position déployée dans laquelle elle est verrouillée ;
[Fig. 13] représente des vues partielles en perspective d'une extrémité de la table pour illustrer la fixation d'une rampe et le déplacement à pivotement de ladite rampe ;
[Fig. 14] représente une vue en position éclatée d'un ensemble plateau/extensions/rampes avec deux vues de détail ;
[Fig. 15] représente deux vues de face de l'ensemble plateau/extensions d'une table élévatrice conforme à l'invention.

Comme mentionné ci-dessus, l'invention a pour objet une table 1 élévatrice du type de celle représentée à la figure 1. Cette table 1 permet la réparation et/ou la maintenance et/ou le contrôle d'engins 30 roulants qui peuvent être des engins à trois roues, à quatre roues, comme illustrés aux figures 6 et 8, et à deux roues, comme illustré à la figure 3. Un tel engin 30 comprend un châssis 31 et des roues 32.

Cette table 1 comprend deux plateaux 2 coplanaires parallèles. Ces plateaux 2 sont écartés l'un de l'autre d'une distance au moins égale à 500 mm pour permettre le passage d'un opérateur entre lesdits plateaux 2. La distance entre les bords longitudinaux les plus éloignés dits externes des plateaux est au plus égale à 2500 mm pour offrir un encombrement réduit. Chaque plateau 2 présente une face de dessus 3 tournée vers le ciel, en configuration d'utilisation, et une face de dessous 4 tournée vers le sol, en configuration d'utilisation. La table 1 comprend, pour chaque plateau 2, un dispositif 5 d'élévation du plateau 2 s'étendant côté face du dessous 4 du plateau 2. Le plateau 2 présente un bord dit avant 7 et un bord arrière 8 et se développe longitudinalement depuis le bord avant 7 en direction du bord arrière 8. La table 1 comprend encore une unité 6 de pilotage, cette unité 6 de pilotage étant configurée pour commander un fonctionnement en synchronisme des dispositifs 5 d'élévation pour un déplacement en synchronisme des plateaux 2 entre une position basse comme illustrée aux figures 1 à 6 et une position haute comme illustré aux figures 7 à 9.

L'unité de pilotage se présente sous la forme d'un système électronique et/ou informatique qui comprend par exemple un microprocesseur et une mémoire de travail. Selon un aspect particulier, l'unité de pilotage peut se présenter sous la forme d'un automate programmable. Autrement dit, les fonctions et étapes décrites peuvent être mise en œuvre sous forme de programme informatique ou via des composants matériels (p. ex. des réseaux de portes programmables). En particulier, les fonctions et étapes opérées par l'unité de pilotage ou ses modules peuvent être réalisées par des jeux d'instructions ou modules informatiques implémentés dans un processeur ou contrôleur ou être réalisées par des composants électroniques dédiés ou des composants de type circuit logique programmable (ou FPGA qui est l'acronyme de l'anglais field-programmable gate array, ce qui correspond littéralement à réseau de portes programmable in-situ) ou de type circuit intégré propre à une application (ou ASIC qui est l'acronyme de l'anglais application-specific integrated circuit, ce qui correspond littéralement à circuit intégré spécifique à une application). Il est aussi possible de combiner des parties informatiques et des parties électroniques. Lorsqu'il est précisé que l'unité ou des moyens ou modules de ladite unité sont configurés pour réaliser une opération donnée, cela signifie que l'unité comprend des instructions informatiques et les moyens d'exécution correspondants qui permettent de réaliser ladite opération et/ou que l'unité comprend des composants électroniques correspondants.

Comme l'illustre le passage de la figure 1 à la figure 4 et les vues des figures 10, 11 et 14, chaque plateau 2 est formé d'éléments 10, 11, 12 du plateau montés à emboîtement coulissant pour former un plateau 2 dit télescopique réglable en longueur.

Les éléments 10, 11, 12 de plateau d'un plateau 2 comprennent un élément de plateau dit central 10 et des éléments de plateau dits respectivement avant 11 et arrière 12 aptes à s'étendre chacun au moins partiellement, de part et d'autre de l'élément de plateau central 10 et couplé chacun à emboîtement coulissant à l'élément de plateau central 10.

Idéalement, l'élément de plateau central 10 est stationnaire et les éléments de plateau avant 11 et arrière 12 sont montés indépendants en déplacement.

Ainsi, le plateau 2 est apte à présenter plusieurs configurations, à savoir une configuration dans laquelle les éléments de plateau avant 11 et arrière 12 sont rapprochés jusqu'à se toucher, et l'élément de plateau central 10 est recouvert par ces éléments de plateau avant 11 et arrière 12, comme illustré à la figure 1 ou dans la vue du haut de la figure 11, une configuration dans laquelle un des éléments de plateau est en position rapprochée de l'élément de plateau central 10 et l'autre élément de plateau est écarté de l'élément de plateau central 10, comme illustré par exemple aux figures 3 et 8, et une configuration dans laquelle les éléments de plateau avant 11 et arrière 12 sont en position écartée de l'élément de plateau central 10, comme illustré aux figures 4 et 5, par exemple.

La longueur de chaque plateau 2 peut ainsi varier à l'intérieur d'une large plage comprise, par exemple, entre 1200 millimètres et 3000 mm. Dans les exemples représentés, chaque élément de plateau avant ou arrière peut venir au plus à recouvrement de la moitié de la longueur de l'élément de plateau central. Bien évidemment, la dimension de ces zones d'emboîture peut varier.

Pour une sûreté de fonctionnement, chaque élément de plateau avant 11, ou respectivement arrière 12, couplé à emboîtement coulissant à l'élément de plateau central 10 et monté mobile par rapport à l'élément de plateau central 10 entre deux positions extrêmes correspondant, l'une, à une position écartée dudit élément de plateau central 10, l'autre, à une position rapprochée dudit élément de plateau central 10 dans laquelle il est disposé à recouvrement au moins partiel de l'élément de l'élément de plateau central 10, est équipé d'au moins un organe de verrouillage dans chacune des positions extrêmes. Ces organes de verrouillage qui sont disposés le long d'un ou de chaque bord longitudinal de chaque élément de plateau avant sont représentés pour chaque élément de plateau avant ou arrière en 131 et/ou en 132 aux figures.

Dans l'exemple de la figure 14, le ou chaque organe 131 de verrouillage dudit élément de plateau avant 11, ou respectivement arrière 12, dans l'une des positions extrêmes, est un crochet pivotant ouvert en direction du bord avant 7 du plateau 2. Le ou chaque organe 132 de verrouillage dudit élément de plateau avant, ou respectivement arrière 12, dans l'autre des positions extrêmes, est un crochet pivotant ouvert en direction du bord arrière du plateau 2. Dans cet exemple, pour un même élément de plateau, les crochets pivotants sont distincts selon la position extrême verrouillée.

Dans l'exemple de la figure 15, un même crochet pivotant permet un verrouillage de l'élément de plateau dans l'une ou l'autre des positions extrêmes. Ainsi, le crochet pivotant qui forme le ou un organe 132 de verrouillage de l'élément de plateau avant 11, dans l'une des positions extrêmes dudit élément de plateau avant, forme l'organe 132 de verrouillage de l'élément de plateau avant 11 dans l'autre des positions extrêmes. Il en est de même pour l'organe 132 de verrouillage de l'élément de plateau arrière 12. Dans ce cas, chaque crochet pivotant présente deux encoches.

Les organes 131 et/ou 132 de verrouillage de l'élément de plateau avant 11, ou respectivement arrière 12, sont configurés pour coopérer avec un organe de verrouillage complémentaire 14 commun porté par l'élément de plateau central 10. L'organe de verrouillage complémentaire 14 commun porté par l'élément de plateau central 10 est un pion s'étendant en saillie d'un bord longitudinal dudit élément de plateau central 10.

Les crochets pivotants équipant l'élément de plateau avant 11 et l'élément de plateau arrière 12 sont plus particulièrement visibles aux figures 11, 14 et 15.

L'élément de plateau central 10 comprend, le long de chacun de ses bords longitudinaux, pour chaque élément de plateau avant ou arrière, au moins un pion s'étendant en saillie du plateau 2. Ce pion est apte à coulisser à l'intérieur d'une fente équipant le bord longitudinal de l'élément de plateau avant ou arrière. Chaque élément de plateau avant ou arrière peut comprendre, au niveau de chaque extrémité de la fente, un crochet pivotant monté à pivotement autour d'un axe perpendiculaire à l'axe longitudinal du plateau 2.

Les crochets équipant le bord longitudinal d'un élément de plateau sont ouverts suivant une direction opposée. Ainsi, l'un des crochets, correspondant à l'organe de verrouillage 131 aux figures 11 et 14, et ouvert vers le bord avant 7 du plateau 2, est actif pour l'élément de plateau avant 11 lorsqu'il est associé à l'élément de plateau avant 11, en position rapprochée de l'élément de plateau avant 11 de l'élément de plateau central 10, pour empêcher un écartement de l'élément de plateau avant 11 de l'élément de plateau central 10. De même, il est actif pour l'élément de plateau arrière 12 lorsqu'il est associé à l'élément de plateau arrière 12, en position écartée de l'élément du plateau arrière de l'élément de plateau central 10, pour empêcher un rapprochement de l'élément de plateau arrière 12 de l'élément de plateau central 10.

De manière similaire, l'un des crochets, représenté en 132 à la figure 14, et ouvert vers le bord arrière 8 du plateau 2 est actif pour l'élément de plateau avant 11, en position écartée de l'élément de plateau avant 11 de l'élément de plateau central 10, pour empêcher un rapprochement de l'élément de plateau avant 11 de l'élément de plateau central 10, et pour l'élément de plateau arrière 12, en position rapprochée de l'élément de plateau arrière 12 de l'élément de plateau central 10, pour empêcher un écartement de l'élément de plateau arrière 12 de l'élément de plateau central 10.

En variante et comme illustré à la figure 15, chaque élément de plateau avant ou arrière peut comprendre, le long d'au moins l'un de ses bords longitudinaux, un seul crochet pivotant monté à pivotement autour d'un axe perpendiculaire à l'axe longitudinal du plateau 2. Ce crochet pivotant, correspondant à l'organe de verrouillage 132 à la figure 15, présente deux encoches aptes à coopérer alternativement avec le pion s'étendant en saillie de l'élément de plateau central 10 selon la position extrême rapprochée ou écartée de l'élément de plateau avant, ou arrière, équipé dudit crochet pivotant. Ainsi, le crochet pivotant est actif pour l'élément de plateau avant par l'une de ses encoches en position rapprochée de l'élément de plateau avant 11 de l'élément de plateau central 10 pour empêcher un écartement de l'élément de plateau avant 11 de l'élément de plateau central 10 et par l'autre de ses encoches, en position écartée de l'élément de plateau avant de l'élément de plateau central, pour empêcher un rapprochement de l'élément de plateau avant 11 de l'élément de plateau central. Le fonctionnement est similaire pour le crochet pivotant équipant un bord longitudinal de l'élément de plateau arrière.

Bien évidemment, on entend par « élément de plateau avant » l'élément de plateau qui jouxte le bord avant du plateau, et par « élément de plateau arrière » l'élément de plateau qui jouxte le bord arrière du plateau 2.

Le ou les organes de verrouillage d'un même élément de plateau sont sélectivement activables. À l'état actif, un organe de verrouillage vient en prise avec l'organe de verrouillage complémentaire porté par l'élément de plateau central.

Comme mentionné ci-dessus, la table 1 comprend pour chaque plateau 2 un dispositif 5 d'élévation configuré pour permettre le passage du plateau 2 d'une position basse rapprochée du sol à une position haute écartée du sol. Le dispositif 5 d'élévation d'un plateau 2 comprend, comme illustré par exemple à la figure 8, une embase 21, une ou plusieurs paires de ciseaux 22 parallèles portées par ladite embase 21 et s'étendant entre l'embase 21 et l'élément de plateau central 10 et au moins un actionneur 23.

Les actionneurs 23 sont ici formés par des vérins hydrauliques. Les actionneurs 23 de l'un des dispositifs 5 d'élévation sont en communication fluidique avec les actionneurs de l'autre des dispositifs 5 d'élévation pour permettre un fonctionnement en synchronisme.

Dans l'exemple représenté, un dispositif 5 d'élévation comprend deux paires de ciseaux 22 parallèles. Une extrémité de chaque bras d'un ciseau de la première paire de ciseaux dite inférieure est couplée à une extrémité d'un bras d'un ciseau de la deuxième paire de ciseaux dite supérieure. L'extrémité de chaque bras d'un ciseau de la première paire de ciseaux opposée à celle couplée à un bras d'un ciseau de la deuxième paire de ciseaux, est couplée à pivotement et, pour l'extrémité de l'un des bras également à coulissement, à l'embase 21. L'extrémité de chaque bras d'un ciseau de la deuxième paire de ciseaux opposée à celle couplée à une extrémité d'un bras d'un ciseau de la première paire de ciseaux est couplée à pivotement et, pour l'extrémité de l'un des bras, à pivotement et à coulissement au plateau 2, en particulier à l'élément de plateau central 10 du plateau 2.

Les bras des ciseaux en regard sont, pour des raisons de déplacement en synchronisme et de renforcement, reliés par des traverses. En outre, l'un des bras 221 de l'un des X de la deuxième paire de ciseaux dite supérieure et le bras 221 en regard de l'autre des X de la deuxième paire de ciseaux sont reliés par une entretoise 24. Le dispositif 5 de levage comprend encore au moins une biellette, en l'occurrence, généralement, une paire de biellettes parallèles en regard. Le ou chaque actionneur 23 s'étend entre l'embase 21 et la ou une biellette. La ou chaque biellette est reliée à l'une de ses extrémités à l'actionneur 23 ou à l'un des actionneurs 23 par une liaison pivot d'axe parallèle à l'axe de pivotement des bras du X. La ou chaque biellette est encore munie à son extrémité opposée d'un organe de roulement ou de glissement orientable. La ou chaque biellette est couplée à pivotement à au moins l'un des bras 221 entretoisés du X formé par l'un des ciseaux de la deuxième paire de ciseaux, c'est-à-dire la paire de ciseaux supérieure, par un pivot d'axe parallèle à l'axe de pivotement des bras 221 de chaque X de la deuxième paire de ciseaux pour permettre un déplacement de la biellette à l'état entraîné en déplacement à pivotement par l'actionneur 23 entre une position d'appui contre l'entretoise 24 et une position écartée de l'entretoise 24.

Le pivot de liaison de la ou chaque biellette à un ciseau 22 de l'une des paires de ciseaux s'étend entre l'organe de roulement ou de frottement de la biellette et l'extrémité de la biellette couplée à l'actionneur 23.

Ainsi, la partie de la ou chaque biellette s'étendant entre le pivot et l'organe de roulement ou de frottement forme un levier. Lors du passage de la position basse à la position haute du plateau 2, la biellette, qui est en appui sur l'embase par son organe de roulement ou de frottement, pivote autour du pivot jusqu'à venir en butée contre l'entretoise 24. À ce stade, les efforts de l'actionneur 23 sont transmis aux ciseaux 22 de la deuxième paire de ciseaux.

La table 1 élévatrice comprend encore des extensions 9 du plateau 2 couplées à pivotement l'une, au bord avant 7, l'autre, au bord arrière 8 du plateau 2. En raison de la nature du plateau 2, l'une des extensions est couplée à **pivotement** à l'élément de plateau avant 11 tandis que l'autre des extensions 9 est couplée à l'élément de plateau arrière 12. Chaque extension 9 comprend une plaque à bords tombés. Ladite extension 9 s'étend dans le prolongement du plateau 2 et jouxte le plateau 2 par l'un de ses bords tandis que le bord opposé de l'extension 9 est libre ou couplé à une rampe 19 qui sera décrite ci-après. Les bords tombés longitudinaux de chaque extension 9 présente une forme triangulaire pour former un bord dont la hauteur décroit depuis la zone de liaison de l'extension 9 au plateau 2 en direction du bord libre de ladite extension 9. Chaque extension 9 est montée mobile à pivotement entre une position déployée dans laquelle elle forme avec la face du dessus 3 du plateau 2 un angle voisin de 180°, c'est-à-dire égal à 180° à + ou - 4 degrés près et une position repliée dans laquelle elle forme avec la face du dessous du plateau 2 un angle compris entre 90 et 175°.

La table 1 comprend, pour chaque extension 9, un système 15 déverrouillable de verrouillage de ladite extension 9 au moins en position déployée. Le détail du système 15 déverrouillable de verrouillage d'une extension 9 est visible à la figure 12. Ce système 15 déverrouillable de verrouillage comprend deux jambes 16 de force parallèles disposées côté du dessous du plateau 2 et montées à l'une de leurs extrémités à pivotement sur le plateau 2 autour d'un axe transversal au plateau 2. Cet axe s'étend parallèlement à l'axe de liaison des bras 22 en X d'un ciseau. Cette liaison pivot s'étend entre un élément de plateau autre que l'élément de plateau central 10 et la jambe 16. Les jambes 16 de force sont reliées à leur extrémité opposée à celle couplée au plateau par une barre 17 de liaison apte à venir en configuration verrouillée dudit système 15 en appui contre une butée 18 ménagée sur une face dite du dessous de l'extension 9. L'ensemble jambe 16 de force/barre 17 de liaison est actionnable manuellement pour le passage du système 15 de verrouillage d'une configuration verrouillée dans laquelle l'extension est en position déployée et la barre 17 de liaison des jambes 16 de force est en appui avec la butée 18, comme l'illustre la vue du bas de la figure 12, à une configuration déverrouillée dans laquelle l'extension 9 est libre de pivoter autour d'un axe parallèle à l'axe de pivotement des bras d'un ciseau du dispositif 5 d'élévation dans le sens d'un abaissement de l'extension pour le passage en position repliée, tel qu'illustrée par la vue du haut à la figure 12.

La butée 18 peut être formée par une pièce allongée contre laquelle la barre 17 de liaison des jambes 16 de force est apte à prendre appui en configuration verrouillée du système 15 de verrouillage.

Grâce à la présence de ces extensions 9, qui permettent d'accroître la longueur du plateau et la dimension globale de la table, il est possible de disposer d'un grand nombre de configurations, à savoir les deux extensions 9 avant et arrière en position déployée, une seule extension 9 avant ou arrière en position déployée, aucune extension 9 en position déployée. Cette conception permet une polyvalence de la table 1 élévatrice qui est apte à permettre une élévation d'engin roulant par une prise sous le châssis 31 de l'engin 30, comme illustré à la figure8, où les roues de l'engin s'étendent en dehors des plateaux 2 ou une prise sous les roues de l'engin, comme illustré aux figures 3 et 6 où des roues de l'engin sont disposées au-dessus et à la verticale d'au moins l'un des deux plateaux. Ce positionnement multiple des extensions combiné à une variation en longueur du plateau permet la réception sur ladite table d'engins à 2, 3 ou 4 roues.

Dans le cas d'une prise sous châssis, le procédé d'élévation d'un engin 30 roulant à l'aide d'une telle table 1 élévatrice peut comprendre une étape d'amenée par roulement de l'engin 30 à la verticale du plateau 2 avec les roues de l'engin 30 s'étendant hors des plateaux 2, et une étape d'actionnement des dispositifs 5 d'élévation pour une élévation de l'engin 30 par une prise sous le châssis 31 de l'engin 30 comme illustré à la figure 8.

La table 1 élévatrice permet également une prise sous roues de l'engin, comme illustré aux figures 3 et 6. Pour faciliter cette prise sous roues plus particulièrement destinée à des engins à deux ou trois roues, et éventuellement quatre roues, la table 1 peut comprendre des rampes 19 d'accès visibles aux figures 6 et 7 couplables chacune, généralement de manière amovible, à l'une des extensions 9. Ainsi, l'une des rampes 19 est couplée à pivotement à l'une des extensions 9 et l'autre rampe 19 est couplée à pivotement à l'autre des extensions 9 comme illustré à la figure 5. Chaque rampe 19 s'étend, à l'état couplé à une extension 9, le long d'un bord de l'extension 9 opposé au bord de l'extension 9 jouxtant l'un des bords du plateau 2.

Chaque rampe 19 se présente ici sous forme d'une plaque munie côté face du dessous de crochets aptes à s'insérer dans des fentes d'une extension 9 pour permettre, à l'état inséré des crochets dans les fentes, un positionnement de la rampe 19 dans le prolongement d'une extension 9 comme illustré à la vue centrale de la figure 13. Chaque rampe 19 est couplée à pivotement à une extension 9 de manière libre à pivotement entre une position active dans laquelle le plateau est en position basse et la rampe 19 forme avec la face du dessus de l'extension 9 un angle voisin de 165° et une position dite inactive dans laquelle le plateau 2 est en position haute et la rampe 19 forme avec la face du dessous de l'extension un angle voisin de 90°. Dans cette position inactive de la rampe 19, des butées de la rampe viennent en appui sur la face du dessous de l'extension 9 pour former des butées de fin de course de la rampe 19 en position inactive. En position active, crochets et butées coopèrent entre eux et avec les fentes des extensions 9 pour assurer un maintien de la rampe 19 en position active.

Chaque rampe 19 d'accès est équipée d'au moins une butée 20 anti-renversement s'étendant au moins partiellement en saillie de la surface de réception d'un engin roulant formé par l'ensemble plateau/extensions/ rampes dans au moins l'une des positions angulaires aptes à être prise par la rampe pour former un obstacle au déplacement de l'engin sur ladite surface. Cette butée 20 anti-renversement est formée par une plaque s'étendant dans le prolongement de la surface de roulement définie par la rampe, côté bord de la rampe couplable à l'extension. En position active de la rampe, la butée 20 anti-renversement est inactive comme illustré à la figure 6. En position inactive de la rampe 19 comme illustré à la figure 7, la butée 20 anti-renversement est active.

La table 1 comprend encore au moins un étau 25 de roue couplable de manière amovible sur au moins l'un des éléments de plateau avant 11 ou arrière 12 comme illustré à la figure 3. Le ou chaque étau 25 de roue est couplable à un élément de plateau autre que l'élément de plateau central 10. Il est également possible comme l'illustre la figure 6 de rapporter un élément 26 sous forme de plaque entre les deux plateaux 2 pour combler l'espace entre les plateaux. Cet élément 26 rapporté peut être équipé de pions venant se loger dans des encoches des plateaux 2. Cette configuration est plus particulièrement adaptée pour des engins à trois roues.

Dans le cas d'une prise sous roues, le procédé d'élévation d'un engin 30 à l'aide d'une table 1 élévatrice, telle que décrite ci-dessus, avec éventuellement au moins l'une des extensions 9 en position déployée, comprend les étapes suivantes :
- une étape de positionnement de chacune des roues de l'engin 30 en appui sur la surface support formée par au moins l'un des plateaux et/ou au moins l'une des extensions 9 si celle-ci est en position déployée, et
- une étape d'actionnement des dispositif d'élévation 5 pour une élévation de l'engin 30 par une prise sous les roues 32 de l'engin 30.

Grâce aux nombreuses configurations offertes par la table, en fonction de la longueur du plateau 2, de la position (déployée ou repliée) des extensions 9 et de la présence ou non de rampes 19, tous les véhicules légers à 2, 3 ou 4 roues de poids inférieur à 3,5 tonnes peuvent être pris en charge par la présente table.

## Revendications

1. Table (1) élévatrice pour la réparation et/ou la maintenance et/ou le contrôle d'engin (30) roulant comprenant un châssis (31) et des roues (32) de déplacement au sol du châssis (31), ladite table (1) comprenant deux plateaux (2) coplanaires parallèles présentant chacun une face du dessus (3) et une face du dessous (4), deux dispositifs (5) d'élévation associés chacun à un plateau (2) pour un déplacement en montée et en descente desdits plateaux (2) et une unité (6) de pilotage, ladite unité (6) de pilotage étant configurée pour commander un fonctionnement en synchronisme des dispositifs (5) d'élévation, chaque plateau (2) se développant longitudinalement entre deux bords dits respectivement avant (7) et arrière (8) dudit plateau (2) et la table (1) élévatrice comprenant, pour chaque plateau (2), deux extensions (9) du plateau (2) couplables à pivotement l'une, au bord avant (7), l'autre, au bord arrière (8) du plateau (2), **caractérisée en ce que** chaque plateau (2) est formé d'éléments (10, 11, 12) de plateau montés à emboîtement coulissant pour former un plateau (2) dit télescopique réglable en longueur.

2. Table (1) élévatrice selon la revendication 1, **caractérisée en ce que** les éléments (10, 11, 12) de plateau d'un plateau (2) comprennent un élément de plateau dit central (10) et deux éléments de plateaux dits respectivement avant (11) et arrière (12) aptes à s'étendre chacun au moins partiellement de part et de d'autre de l'élément de plateau central (10) et couplés chacun à emboîtement coulissant à l'élément de plateau central (10).

3. Table (1) élévatrice selon la revendication précédente, **caractérisée en ce que** l'élément de plateau central (10) est stationnaire et **en ce que** les éléments de plateau avant (11) et arrière (12) sont montés indépendants en déplacement.

4. Table (1) élévatrice selon l'une des revendications 2 ou 3, **caractérisée en ce que** chaque élément de plateau avant (11), ou respectivement arrière (12), couplé à emboîtement coulissant à l'élément de plateau central, et monté mobile par rapport à l'élément de plateau central (10) entre deux positions extrêmes correspondant, l'une, à une position écartée dudit élément de plateau central (10), l'autre, à une position rapprochée dudit élément de plateau central (10) dans laquelle il est disposé à recouvrement de l'élément de plateau central (10), est équipé d'au moins un organe (131, 132) de verrouillage dans chacune desdites positions extrêmes.

5. Table (1) élévatrice selon la revendication précédente, **caractérisée en ce que** le ou au moins l'un des organes (131, 132) de verrouillage dudit élément de plateau avant (11), ou respectivement arrière (12), dans l'une des positions extrêmes est un crochet pivotant ouvert en direction du bord avant (7) du plateau (2), **en ce que** le ou au moins l'un des organes (131, 132) de verrouillage dudit élément de plateau avant (11), ou respectivement arrière (12), dans l'autre des positions extrêmes est un crochet pivotant ouvert en direction du bord arrière dudit plateau (2), et **en ce que** lesdits organes (131, 132) de verrouillage de l'élément de plateau avant (11), ou respectivement arrière (12), sont configurés pour coopérer avec un organe de verrouillage complémentaire (14) commun porté par l'élément de plateau central (10).

6. Table (1) élévatrice selon la revendication 5, **caractérisée en ce que** le crochet pivotant formant le ou un organe (132) de verrouillage de l'élément de plateau avant (11), ou respectivement arrière (12), dans l'une des positions extrêmes forme l'organe (132) de verrouillage de l'élément de plateau avant (11), ou respectivement arrière (12), dans l'autre des positions extrêmes.

7. Table (1) élévatrice selon l'une des revendications 5 ou 6, **caractérisée en ce que** l'organe de verrouillage complémentaire (14) commun porté par l'élément de plateau central (10) est un pion s'étendant en saillie d'un bord longitudinal dudit élément de plateau central (10).

8. Table (1) élévatrice selon l'une des revendications précédentes, **caractérisée en ce que** chaque extension (9) est montée mobile à pivotement entre une position déployée, dans laquelle elle forme, avec la face du dessus (3) du plateau (2), un angle voisin de 180°, et une position repliée, dans laquelle elle forme, avec la face du dessous (4) du plateau (2), un angle compris entre 90° et 175°, et **en ce que** ladite table (1) comprend, pour chaque extension (9), un système (15) déverrouillable de verrouillage de ladite extension (9) au moins en position déployée.

9. Table (1) élévatrice selon la revendication précédente, **caractérisée en ce que** le système (15) déverrouillable de verrouillage d'au moins l'une des extensions (9) comprend deux jambes (16) de force parallèles montées à l'une de leurs extrémités à pivotement sur le plateau (2) autour d'un axe transversal audit plateau (2), lesdites jambes (16) de force étant reliées à leurs extrémités opposées par une barre (17) de liaison apte à venir en configuration verrouillée dudit système (15) en appui contre une butée (20) ménagée sur une face dite du dessous de l'extension (9).

10. Table (1) élévatrice selon l'une des revendications 1 à 9, **caractérisée en ce que** ladite table (1) comprend deux rampes (19) d'accès couplables chacune à pivotement à l'une des extensions (9), chaque rampe (19) s'étendant, à l'état couplé à une extension (9), le long d'un bord de l'extension (9) opposé au bord de l'extension (9) jouxtant l'un des bords du plateau (2).

11. Table (1) élévatrice selon la revendication précédente, **caractérisée en ce que** chaque rampe (19) d'accès est équipée d'au moins une butée (20) anti-renversement s'étendant au moins partiellement en saillie de la surface de réception d'un engin roulant formé par l'ensemble plateau (2)/extensions (9)/rampes (19) dans au moins l'une des positions angulaires aptes à être prise par la rampe (19) pour former un obstacle au déplacement de l'engin sur ladite surface.

12. Table (1) élévatrice selon l'une des revendications 1 à 11, **caractérisée en ce que** le dispositif (5) d'élévation d'un plateau (2) comprend une embase (21), une ou plusieurs paires de ciseaux (22) parallèles portés par ladite embase (21) et s'étendant entre l'embase (21) et l'élément de plateau central (10) et au moins un actionneur (23), **en ce que** chaque ciseau (22) comprend deux bras (221) en X couplés à pivotement autour d'un axe orthogonal au plan du X, **en ce que** l'un des bras (221) de l'un des X et le bras (221) en regard de l'autre des X de la ou d'au moins l'une des paires de ciseaux sont reliés par une entretoise (24) et **en ce que** l'une des extrémités des bras (221) des ciseaux (22) de la paire de ciseaux (22) couplés à l'élément de plateau central (10) est montée mobile à coulissement le long de l'élément de plateau central (10) suivant une direction parallèle au plan support formé par ledit plateau (2).

13. Table (1) élévatrice selon la revendication 2 ou l'une des revendications 3 à 12 prise en combinaison avec la revendication 2, **caractérisée en ce que** la table (1) comprend au moins un étau de roue couplable de manière amovible à l'élément de plateau avant (11), ou respectivement arrière (12).

14. Table (1) élévatrice selon l'une des revendications 1 à 13, **caractérisée en ce que** les plateaux (2) parallèles sont écartés l'un de l'autre d'une distance au moins égale à 500 mm et **en ce que** la distance entre les bords longitudinaux les plus éloignés dits externes des plateaux (2) est au plus égale à 2500 mm.
